# EUROPÄISCHE PATENTSCHRIFT

(11) **EP 1 827 949 B1**
(45) Veröffentlichungstag und Bekanntmachung des Hinweises auf die Patenterteilung: **10.09.2008**
(21) Anmeldenummer: 05822902.2
(22) Anmeldetag: 22.12.2005
(51) Int. Cl.: B62D 5/12, F15B 21/04

(54) **GEHÄUSE FÜR EIN HYDRAULISCHES LENKSYSTEM**
HOUSING FOR A HYDRAULIC STEERING SYSTEM
LOGEMENT POUR SYSTEME DE DIRECTION HYDRAULIQUE

(30) Priorität: 22.12.2004 DE 102004063120
(43) Veröffentlichungstag der Anmeldung: 05.09.2007
(73) Patentinhaber: ThyssenKrupp Presta SteerTec GmbH, 40476 Düsseldorf (DE)
(72) Erfinder: KOLLMEIER, Roger, 70329 Stuttgart (DE)
(74) Vertreter: Gerber, Wolfram
(86) Internationale Anmeldenummer: PCT/EP2005/013884
(87) Internationale Veröffentlichungsnummer: WO 2006/066921

(56) Entgegenhaltungen:
- DE-A1- 4 419 213
- DE-A1- 10 212 635
- GB-A- 733 932
- PATENT ABSTRACTS OF JAPAN Bd. 009, Nr. 294 (M-431), 20. November 1985 (1985-11-20) -& JP 60 131369 A (TOYODA KOKI KK), 13. Juli 1985 (1985-07-13)

## Beschreibung

Die vorliegende Erfindung betrifft ein Gehäuse für ein hydraulisch unterstütztes Zahnstangenlenkgetriebe für Fahrzeuge mit den Merkmalen des Oberbegriff des Anspruch 1.

Gattungsgemäße Gehäuse für hydraulische Lenksysteme sind u.a. aus der JP60131369, DE 196 11 115 und der DE 44 19 213 bekannt. Aus der JP60131369 ist Gehäuse für ein hydraulisch unterstütztes Lenkgetriebe für Fahrzeuge, mit einem rohrförmigen Zylinder sowie mit Hydraulikkanälen zur Zufuhr von Hydraulikflüssigkeit in und aus den Arbeitsräumen des Zylinders bekannt. Das Gehäuse weist eine Ober- und eine Unterseite auf. Der Kanal ist teilweise durch eine Bohrung gebildet, die sich von außerhalb des Gehäuses bis oberhalb des Zylinders erstreckt. Die Bohrung durchbricht die Zylinderwandung und bildet in dieser eine fensterartige Öffnung. In der Bohrung ist ein Anschlussstück für eine Hydraulikleitung angeordnet.

Aufgabe der vorliegenden Erfindung ist es, ein gattungsgemäßes Gehäuse weiterzubilden, damit der Anschluss für die Hydraulikleitung möglichst tief am Gehäuse platziert werden kann.

Diese Aufgabe wird erfindungsgemäß mit einem Gehäuse mit den Merkmalen des Anspruch 1 gelöst. Vorteilhafte Ausgestaltungen ergeben sich durch die Merkmale der Unteransprüche.

Das erfindungsgemäße Gehäuse zeichnet sich vorteilhaft dadurch ans, dass lediglich eine Bohrung in das Gehäuse eingebracht werden muss. In die Bohrung wird ein Kanalteil eingeschoben, welches verliersicher im Gehäuse befestigt ist. Die Bohrung oder das Kanalteil bilden einen Raum, der oberhalb bzw. höher als der höchste Punkt des Zylinders bzw. des betreffenden Arbeitsraums angeordnet ist, so dass sich im Ruhezustand des Systems im Hydraulikmedium befindliche Gase dort ansammeln können. Der abgeführte Ölstrom wird dann die in dem Raum angesammelten Gase mit aus dem Gehäuse herausziehen, wodurch eine hinreichende Entlüftung des Systems gewährleistet ist. Die Form des Raumes, welcher oberhalb des Zylinders gebildet ist, kann durch die Ausgestaltung des Kanalteils oder eines zusätzlichen Teils, welches zwischen dem Grund der Sackbohrung und des Kanalteils einliegt beliebig dem Bedarf angepasst werden. Es ist optional möglich, das zusätzliche Teil an dem Kanalteil z.B. mittels einer Steck- oder Schraubverbindung zu verbinden, bevor beide Teile zusammen in die Bohrung zur Montage eingeschoben werden. Auch ist es möglich, dass die Bohrung eine Durchgangsbohrung ist, wobei dann die eine von beiden im Gehäuse entstehenden Öffnungen mittels eines Stopofens verschlossen werden muss.

Das Kanalteil kann aus Metall oder Kunststoff gefertigt sein.

Nachfolgend werden zwei mögliche Ausführungsformen des erfindungsgemäßen Gehäuses anhand von Zeichnungen näher erläutert.

Es zeigen:
- Fig. 1:: Eine Querschnittsdarstellung durch das erfindungsgemäße Gehäuse ohne eingesetztem Kanalteil;
- Fig. 2:: Schnitt durch eine erste Ausführungsform des Kanalteils zum Einsatz in eine Gehäuse gem. Fig. 1;
- Fig. 3:: fertig montiertes Gehäuse gem. Fig. 1 mit Kanalteil gem. Fig. 2;
- Fig. 4:: zweite Ausführungsform;

Die Figur 1 zeigt eine erste Ausführungsform eines Gehäuses 1, welches mit seiner Gehäusewandung einen Zylinder 2 bildet, in dem eine Kolbenstange 3 einliegt. Der Zylinder 2 bildet mit seiner Innenwandung 5 zusammen mit dem nicht dargestellten Kolben mindestens zwei Arbeiträume, in die Hydraulikmedium durch Kanäle ein- und ausbringbar ist. Das Gehäuse 1 ist an seiner rechten oberen Seite 7 verdickt ausgebildet, damit eine Bohrung 6 in das Gehäuse 1 einbringbar ist. Das Gehäuse 1 weist eine Oberseite 1a und eine Unterseite 1b auf. Die zylindrische Wandung 5 des Zylinders 2 wird durch die Bohrung 6, welche als Sackbohrung ausgeführt ist, durchbrochen, wodurch eine Verbindung zwischen der Bohrung 6 und dem Zylinder 2 entsteht, die nachfolgend als fensterartige Öffnung 2a bezeichnet wird. Je nach Durchmesserverhältnis von Kolbenstange 3 und Innenwandung 5, sowie den verfügbaren axialen Platzverhältnissen, kann die Bohrung 6 mehr oder weniger den Zylinder schneiden. Je mehr die Bohrung den Zylinder schneidet, desto tiefer kann der Anschluss 9 am Gehäuse 1 platziert werden. Der Durchmesser der Bohrung 6 bestimmt den maximalen Querschnitt des Zuführ- bzw. Abführkanals. Das Gehäuse 1 weist im Bereich der Bohrung 6 eine Bohrung 8 mit größerem Durchmesser auf, deren Innenwandung mit einem Innengewinde zum Einschrauben eines Ankoppelteils versehen werden kann.

Das Kanalteil 10 (Figur 2) ist als stangenförmiges Teil ausgebildet, welches einen axial verlaufenden Kanal 13 aufweist, der durch die eine Stirnseite 16 aus dem Kanalteil 10 austritt. An seinem einen Ende weist das Kanalteil 10 eine Stirnwandung 14 auf. Das andere Ende weist einen nach außen gerichteten Kragen 15 auf. Die zylindrische Wandung 11 des Kanalteils 10 weist ferner eine fensterartige Öffnung 12 auf, die mit dem Kanal 13 in Verbindung ist und einen Raum 11a bildet.

Die Figur 3 zeigt das Gehäuse 1 mit montiertem Kanalteil 10. Das Kanalteil 10 sollte nach Möglichkeit passgenau in die Bohrung 6 passen, damit nicht Hydraulikmedium zwischen das Kanalteil 10 und die Innenwandung der Bohrung eindringen kann. Eventuell sind zusätzliche Dichtungen (nicht dargestellt) vorzusehen. Durch den Kragen 15 des Kanalteils 10 kann dieses durch ein in die Bohrung 8 einschraubbares Ankoppelteil sicher in dem Gehäuse in Position gehalten werden. Das Kanalteil verschließt die fensterartige Öffnung 2a mit seiner zylindrischen Wandung 11 im unteren Bereich, und erstreckt sich nach Möglichkeit zumindest bis zum obersten Punkt 17 des Zylinders 2. Die fensterartige Öffnung 12 des Kanalteils grenzt an den obersten Punkt 17 an, so dass gewährleistet ist, dass sich die am obersten Punkt sammelnden Gase durch die Öffnung 12 in den Raum 11a gelangen können. Damit das Kanalteil 10 sich nicht um seine Rotationsachse verdrehen kann, wodurch die fensterartige Öffnung 12 evtl. nicht mehr mit dem Innenraum des Zylinders 2 kommuniziert, ist eine Verdrehsicherung empfehlenswert. Diese kann z.B. durch einen Formschluss gewährleistet werden, welcher durch die entsprechende Ausgestaltung der Außenkontur des Kanalteils und der Innenkontur des Gehäuses gebildet wird.

Die Figur 4 zeigt eine zweite alternative Ausführungsvariante eines erfindungsgemäßen Gehäuses 1. Das Gehäuse 1 ist fast baugleich zum Gehäuse der vorbeschriebenen Figuren. Lediglich die Bohrung 6 endet gerade soweit oberhalb des obersten Punktes 17 des Zylinders 2, dass gewährleistet ist, dass die sich am obersten Punkt sammelnden Gase in die Bohrung 6 gelangen. Das Kanalteil 10 ist kürzer als das Kanalteil gem. Figur 2, so dass es zusammen mit der Bohrung 6 den Sammelraum 6a bildet. Das Kanalteil ist ein rohrförmiges Teil bzw. als Hülse ausgebildet, welches einen axialen Kanal 13 aufweist, welcher an der Stirnseite 18a austritt. Die Wandung 11 des Kanalteils verschließt die von der Bohrung 6 durchbrochene Zylinderwandung lediglich im.unteren Bereich und bildet zusammen mit der Zylinderinnenwandung 5 eine Öffnung 18, die den Zylinderinnenraum mit dem Sammelraum 6a verbindet.

## Patentansprüche

1. Gehäuse (1) für ein hydraulisch unterstütztes Zahnstangenlenkgetriebe für Fahrzeuge, mit einem rohrförmigen Zylinder und mit einem Ritzelventilgehäuse sowie mit Hydraulikkanälen zur Zufuhr von Hydraulikflüssigkeit in und aus den Arbeitsräumen des Zylinders (2), wobei das Gehäuse (1) eine Ober- und eine Unterseite (1a,1b) aufweist, wobei das Gehäuse (1) mindestens einen Abflusskanal (11) aufweist, der durch ein in einer Bohrung (6) einliegendes Kanalteil (10), insbesondere einer Hülse, gebildet ist, wobei die Bohrung (6) sich von außerhalb des Gehäuses (1) bis oberhalb des Zylinders (2) erstreckt, und die Bohrung (6) den Zylinder (2) zumindest bereichsweise schneidet und eine fensterartige Öffnung (2a) in der Zylinderwandung (5) bildet, **dadurch gekennzeichnet, dass** das Kanalteil (10) die fensterartige Öffnung (2a) zumindest bereichsweise verschließt.

2. Gehäuse nach Anspruch 1, **dadurch gekennzeichnet, dass** das Kanalteil (10) ein rohrförmiges Teil ist, welches an seinem einen Ende einen nach außen stehenden Kragen (15) aufweist, wobei die Länge des Kanalteils kleiner als die Tiefe der Bohrung ist.

3. Gehäuse nach Anspruch 1 oder 2, **dadurch gekennzeichnet, dass** eine insbesondere ringförmige Dichtung zwischen der Bohrungsinnenwandung und des Kanalteils angeordnet ist.

4. Gehäuse nach einem der vorhergehenden Ansprüche, **dadurch gekennzeichnet, dass** das Kanalteil verdrehsicher, insbesondere mittels Formschluß in der Bohrung angeordnet ist.

5. Gehäuse nach einem der vorhergehenden Ansprüche, **dadurch gekennzeichnet, dass** das Kanalteil (10) einen axialen Kanal (11) sowie an ihrem in der Bohrung (6) einliegenden Ende eine Stirnwand (14) aufweist, und das ein radial gerichteter Kanal (12) im Innenbereich des Zylinders (2) endet.

6. Gehäuse nach einem der vorhergehenden Ansprüche, **dadurch gekennzeichnet, dass** der axiale Kanal (11) einen Raum (11a) bildet, der höher als der höchste Punkt des Zylinders (2) angeordnet ist, und in dem sich im Hydraulikmedium befindliches Gas sammeln kann.

7. Gehäuse nach einem der vorhergehenden Ansprüche, **dadurch gekennzeichnet, dass** ein am Gehäuse (2) befestigter Anschlußstutzen (8) das Kanalteil (10) in der Bohrung (6) verliersicher hält.

8. Gehäuse nach einem der vorhergehenden Ansprüche, **dadurch gekennzeichnet, dass** das obere Ende der Sacklochbohrung (6) oberhalb des Zylinders (2) endet.

9. Gehäuse nach einem der vorhergehenden Ansprüche, **dadurch gekennzeichnet, dass** die Sacklochbohrung (6) den obersten Punkt der Zylinderinnenwandung durchbricht.

10. Gehäuse nach einem der vorhergehenden Ansprüche, **dadurch gekennzeichnet, dass** zwischen dem in der Sacklochbohrung (6) einliegenden Ende des Kanalteils (10) und dem Grund der Sacklochbohrung (6) ein freier Raum (6a) zur Ansammlung von im Hydraulikmedium befindlichen Gasen ist.

## Claims

1. Housing (1) for a hydraulically assisted rack and pinion steering gear for vehicles, comprising a tubular cylinder and a pinion valve housing, in addition to hydraulic channels for supplying hydraulic fluid to and from the working chambers of the cylinder (2), the housing (1) having an upper and a lower face (1a, 1b), wherein the housing (1) has at least one outflow channel (11), which is configured from a channel part (10), in particular a sleeve, which lies in a bore (6), the bore (6) extending from outside the housing (1) up to above the cylinder (2), and at least some sections of the bore (6) intersecting the cylinder (2) forming a window-type opening (2a) in the cylinder wall (5), **characterized in that** the channel part (10) at least partially seals the window-type opening (2a).

2. Housing according to Claim 1, **characterized in that** the channel part (10) is a tubular part, which at its one end has a collar (15) protruding outwards, wherein the length of the channel part is less than the depth of the bore.

3. Housing according to Claim 1 or 2, **characterized in that** a particularly circular seal is arranged between the bore inner wall and the channel part.

4. Housing according to any one of the preceding claims, **characterized in that** the channel part is arranged in the bore such that it cannot rotate, particularly by means of positive fit.

5. Housing according to any one of the preceding claims, **characterized in that** the channel part (10) has an axial channel (11) as well as a front wall (14) at its end, which lies in the bore (6) and the one radially aligned channel (12) terminates inside the cylinder (2).

6. Housing according to any one of the preceding claims, **characterized in that** the axial channel (11) forms a space (11a), which is situated higher than the highest point of the cylinder (2), and in which gas, present in the hydraulic medium, can accumulate.

7. Housing according to any one of the preceding claims, **characterized in that** a pipe union (8), fastened to the housing (2), holds the channel part (10) captively in the bore (6).

8. Housing according to any one of the preceding claims, **characterized in that** the upper end of the blind hole bore (6) terminates above the cylinder (2).

9. Housing according to any one of the preceding claims, **characterized in that** the blind hole bore (6) breaks through the highest point of the cylinder inner wall.

10. Housing according to any one of the preceding claims, **characterized in that** there is a free space (6a) between the end of the channel part (10), which lies in the blind hole bore, (6) and the base of the blind hole bore (6), for gases present in the hydraulic medium to accumulate.

## Revendications

1. Logement (1) pour une direction à crémaillère à assistance hydraulique pour véhicules automobiles, avec un cylindre tubulaire et avec une cage de soupape de pignon ainsi qu'avec des canaux hydrauliques pour l'amenée de fluide hydraulique dans et depuis les chambres de travail du cylindre (2), le logement (1) présentant un côté supérieur et un côté inférieur (1a, 1 b), le logement (1) présentant au moins un canal d'évacuation (11) qui est formé par une partie de canal (10) se trouvant dans un perçage (6), en particulier une douille, le perçage (6) s'étendant depuis l'extérieur du logement (1) jusqu'au-dessus du cylindre (2), et le perçage (6) coupant le cylindre (2) au moins par endroits et formant une ouverture (2a) de type fenêtre dans la paroi de cylindre (5), **caractérisé en ce que** la partie de canal (10) ferme l'ouverture (2a) de type fenêtre au moins par endroits.

2. Logement selon la revendication 1, **caractérisé en ce que** la partie de canal (10) est une partie tubulaire qui présente sur une extrémité un collet (15) dressé vers l'extérieur, la longueur de la partie de canal étant inférieure à la profondeur du perçage.

3. Logement selon la revendication 1 ou 2, **caractérisé en ce qu'**une garniture en particulier annulaire est disposée entre la paroi intérieure du perçage et la partie de canal.

4. Logement selon l'une quelconque des revendications précédentes, **caractérisé en ce que** la partie de canal est disposée sans possibilité de rotation, en particulier par concordance de forme dans le perçage.

5. Logement selon l'une quelconque des revendications précédentes, **caractérisé en ce que** la partie de canal (10) présente un canal (11) axial ainsi que sur son extrémité se trouvant dans le perçage (6) une paroi frontale (14), et **en ce qu'**un canal (12) dirigé radialement se termine dans la zone intérieure du cylindre (2).

6. Logement selon l'une quelconque des revendications précédentes, **caractérisé en ce que** le canal (11) axial forme une chambre (11a) qui est disposée plus haut que le point le plus haut du cylindre (2), et dans lequel du gaz se trouvant dans le milieu hydraulique peut s'accumuler.

7. Logement selon l'une quelconque des revendications précédentes, **caractérisé en ce qu'**une tubulure (8) fixée sur le logement (2) maintient la partie de canal (10) dans le perçage sans possibilité de perte.

8. Logement selon l'une quelconque des revendications précédentes, **caractérisé en ce que** l'extrémité supérieure du perçage borgne (6) se termine au-dessus du cylindre (2).

9. Logement selon l'une quelconque des revendications précédentes, **caractérisé en ce que** le perçage borgne (6) transperce le point le plus haut de la paroi intérieure de cylindre.

10. Logement selon l'une quelconque des revendications précédentes, **caractérisé en ce qu'**entre l'extrémité se trouvant dans le perçage borgne (6) de la partie de canal (10) et le fond du perçage borgne (6) se trouve un espace (6a) libre pour l'accumulation des gaz se trouvant dans le milieu hydraulique.
